# EUROPÄISCHE PATENTSCHRIFT

(11) **EP 0 405 187 B1**
(45) Veröffentlichungstag und Bekanntmachung des Hinweises auf die Patenterteilung: **29.09.1993**
(21) Anmeldenummer: 90110559.3
(22) Anmeldetag: 05.06.1990
(51) Int. Cl.: F01L 9/04, F01L 31/22

(54) **Elektromagnetisch arbeitende Stelleinrichtung**
Electromagnetic positioning device
Dispositif électromagnétique de positionnement

(30) Priorität: 27.06.1989 DE 3920931
(43) Veröffentlichungstag der Anmeldung: 02.01.1991
(73) Patentinhaber: FEV Motorentechnik GmbH & Co. KG, D-52078 Aachen (DE)
(72) Erfinder: Kreuter, Peter, Dr.-Ing., D-5100 Aachen (DE); Zoschke, Armin, Dipl.-Ing., D-5120 Herzogenrath/Merkstein (DE)
(74) Vertreter: Langmaack, Jürgen, Dipl.-Ing.

(56) Entgegenhaltungen:
- EP-A- 0 244 878
- EP-A- 0 245 614
- FR-A- 1 233 442
- FR-A- 2 504 189
- GB-A- 2 097 084
- US-A- 1 395 851
- US-A- 4 777 915
- US-A- 4 831 973
- PATENT ABSTRACTS OF JAPAN vol. 8, no. 220 (M-330)(1657) 06 Oktober 1984, & JP-A-59 103907 (HONDA) 15 Juni 1984,
- PATENT ABSTRACTS OF JAPAN vol. 10, no. 66 (M-461)(2123) 15 März 1986, & JP-A-60 209613 (FUJI) 22 Oktober 1985,

## Beschreibung

Die Erfindung bezieht sich auf eine elektromagnetisch arbeitende Stelleinrichtung für wenigstens ein oszillierend bewegbares Steuerelement für Verdrängungsmaschinen, insbesondere Flachschieber und Hubventile, mit zwei Schalt-Elektromagneten, welche der geöffneten und der geschlossenen Schaltposition wenigstens eines Steuerelements entsprechen, mit einem zwischen den beiden Schalt-Elektromagneten angeordneten, die Lage des Steuerelements bestimmenden Anker, und mit einem Federsystem zur oszillierenden Kraftübertragung auf den Anker zwischen den Schaltpositionen, welches so bemessen ist, daß der Ort der Gleichgewichtslage des Ankers zwischen den beiden Schaltpositionen liegt.

Eine derartige Stelleinrichtung ist aus DE-OS 30 24 109 bekannt. Das Steuerelement einer Verdrängungsmaschine wird bei einer Stelleinrichtung der aufgeführten Art durch eine Druckfeder in geschlossenem Zustand gehalten. Eine weitere Druckfeder wirkt auf einen mit dem Steuerelement zusammenwirkenden Magnetanker, so daß die Gleichgewichtslage des Federsystems in der Mitte oder nahe der Mitte zwischen den Endlagen der Bewegung des Magnetankers liegt. Die Endlagen der Ankerbewegung befinden sich jeweils an einem elektrisch betätigten Schaltmagnet. Zum Schalten dieser Vorrichtung wird jeweils ein Schaltmagnet erregt und der andere abgeschaltet. Aufgrund der Kraft der vorgespannten Feder wird der Anker bis zur Gleichgewichtslage beschleunigt und auf seinem weiteren Weg durch die dann bestimmende entgegenwirkende Kraft der anderen Feder verzögert. Aufgrund von Reibung kann der Anker die gegenüberliegende Endlage nicht erreichen. Auf dem fehlenden Restweg wird der Anker durch die Zugkraft des Schaltmagneten angezogen.

Eine andere Ausführungsform einer derartigen elektromagnetisch arbeitenden Stelleinrichtung wird in EP-A-245 614 beschrieben.

Auch hierbei handelt es sich um ein schwingungsfähiges FederMasse-System mit einer Gleichgewichtslage zwischen zwei Schaltpositionen. Wesentliches Merkmal dieses Systems ist die Auslegung des Federsystems als Drehstabfeder mit einer Ventilbetätigung über einen mit der Drehstabfeder drehfest verbundenen Schlepphebel mit festem Übersetzungsverhältnis. Wesentliche Ziele sind dabei die Minimierung der bewegten Massen des Feder-Masse-Systems und die Vergrößerung des wirksamen Hubs des Tellerventils bei Hubbewegungen des Ankers für handelsübliche Elektromagnete.

Gegenüber Schaltsystemen, die den Anker über den gesamten Hub gegen die Kraft einer Feder anziehen, wird mit Systemen dieser Art eine Verringerung der Baugröße erzielt, da aufgrund des geringeren zu überbrückenden Luftspaltes die radiale Abmessung des Wicklungsfensters klein gehalten werden kann. Dies ist vor allem im Hinblick auf den Einsatz der Stelleinrichtung an Verdrängungsmaschinen von Bedeutung.

Der Arbeitshub einer solchen Stelleinrichtung ist so zu bemessen, daß für den größten auftretenden Massenstrom am Steuerelement einer Verdrängungsmaschine ein ausreichender Öffnungsquerschnitt zur Verfügung steht und damit eine Drosselung vermieden wird. Bei kleineren Massenströmen, die im Teillastbetrieb von Verdrängungsmaschinen und hier insbesondere von Brennkraftmaschinen auftreten, ist ein Betrieb der Stelleinrichtung bei diesem maximalen Arbeitshub jedoch unwirtschaftlich, da die zum Positionswechsel des Steuerelements zuzuführende elektrische Energie abhängig vom Hub des Steuerelements zunimmt. Weiterhin hat die Verringerung des Öffnungsquerschnitts eine Zunahme der Strömungsgeschwindigkeit am Steuerelement zur Folge, was zur Verbesserung der Aufbereitung von mehrphasigen Gemischen, insbesondere eines Luft-Kraftstoffgemisches bei Brennkraftmaschinen, beiträgt. Der ausführbare maximale Hub des Steuerventils wird jedoch bei den vorbekannten Bauarten durch die Abmessungen der Stelleinrichtung sowie durch die vorgegebene Positionierung in Verlängerung der Ventilachse begrenzt und ist nicht veränderbar.

In US-A-1 395 851 wird zwar eine Möglichkeit beschrieben, das Kipphebelübersetzungsverhältnis durch Verändern der Position der Kipphebelachse zu variieren, mit dem Ziel, durch einen der jeweiligen Motorleistung angepaßten Öffnungsquerschnitt eine Verbesserung des Wirkungsgrades zu erzielen. Mit dieser Vorrichtung lassen sich jedoch die Öffnungs- und Schließtzeiten der Ventile nur in direkter Abhängigkeit voneinander variieren. Insbesondere ist keine Veränderung der Ventilüberschneidung (Einlaß-Öffnet/Auslaß-Schließt) möglich, ohne gleichzeitig die übrigen Steuerzeiten Einlaß-Schließt und/oder Auslaß-Öffnet mit zu verändern. Dadurch ist die Variabilität dieses Systems stark eingeschränkt.

Der vorliegenden Erfindung liegt die Aufgabe zugrunde, bei möglichst kompakten Abmessungen der Stelleinrichtung und freierer Anordnung der Stelleinrichtung in der Aufnahme, insbesondere in einem Zylinderkopf für eine Brennkraftmaschine, eine flexible Anpassung der Stelleinrichtung an die jeweiligen Betriebsbedingungen und zugleich eine Energieersparnis zu erreichen.

Diese Aufgabe wird erfindungsgemäß bei einer elektromagnetisch arbeitenden Stelleinrichtung der eingangs beschriebenen Art gelöst durch ein mit dem Anker und wenigstens einem Steuerelement zusammenwirkendes variables Kraftübertragungsystem, durch das der Anker das wenigstens eine Steuerelement über Mittel zur Änderung des Übertragungsverhältnisses hin- und herschaltet, wobei das Übertragungssystem so mit dem aus dem Federsystem, dem Anker um dem Steuerelement bestehenden schwingungsfähigen System verbunden ist, daß die Gleichgewichtslage des Ankers verstellbar ist, durch eine gemeinsame Vorrichtung zur gleichzeitigen Veränderung des Übersetzungsverhältnisses und des magnetischen Widerstandes im Magnetkreis eines oder beider Arbeitsmagnete zur Einstellung der Abfallzeiten des Ankers, und zur Anpassung der Gleichgewichtslage des schwingenden Systems an die neuen Federkräfte durch Änderung der Lage eines oder mehrerer Federfußpunkte.

Um die Anordnung von Stelleinheit, Übertragungssystem und Steuerelement variabel zu gestalten, ist die Kraftübertragung durch Stößelstangen zweckmäßig.

Gemäß einer weiteren Ausbildung der Erfindung ist das Übertragungssystem als im Übersetzungsverhältnis variables hydraulisches Getriebe ausgebildet.

Das schwingungsfähige Feder-Masse-System mit Druckfedern zu beiden Seiten des Ankers ist nach einer weiteren Ausführungsform der Erfindung so ausgebildet, daß die Federn oder Federpakete aufgeteilt sind in magnetseitig angeordnete Federn und steuerelementseitig angeordnete Federn.

Nach einer weiteren Ausbildung der Erfindung ist vorgesehen, daß mehrere Steuerelemente mit je einem Übertragungssystem zusammenwirken, wobei bei Ventil-Verdrängungsmaschinen je ein Übertragungssystem pro Ventil oder ein gemeinsames Übertragungssystem für mehrere Ventile vorhanden ist.

Für die Einstellung der Gleichgewichtslage des schwingenden Systems ist nach einer weiteren Ausführungsform der Erfindung vorgesehen, den nichtbewegten Fußpunkt einer oder mehrerer Federn des schwingungsfähigen Systems verstellbar auszubilden. Dabei ist anzustreben, daß die Verstellung im Aufnahmegehäuse, insbesondere in dem Zylinderkopf einer Brennkraftmaschine, leicht zugänglich angeordnet ist, da die korrekte Einstellung der Gleichgewichtslage unter Betriebsbedingungen erfolgt. Diese Verstellung erfolgt nach weiteren Ausbildungen der Erfindung entweder direkt über eine Verschiebung von Keilflächen zueinander oder über ein Übertragungsglied, welches als Kipp- oder Schlepphebel ausgebildet ist.

Zur spielfreien Betätigung der oszillierend bewegten Bauteile ist gemäß einer weiteren Ausbildung der Erfindung ein hydraulisches Ausgleichselement vorgesehen. Das Ausgleichselement kann erfindungsgemäß an verschiedenen Positionen innerhalb der bewegten Bauteile angeordnet sein, insbesondere im Übertragungssystem oder im Magnetanker.

Gemäß einer weiteren Ausbildung der Erfindung ist das hydraulische Ausgleichselement zwischen dem Aufnahmegehäuse und dem der geschlossenen Ventilposition zugeordneten Schaltmagneten angeordnet, wobei die axiale Verschiebung des Schaltmagneten die in den bewegten Bauteilen entstehenden Längenänderungen ausgleicht.

Eine weitere vorteilhafte Ausbildung der Erfindung besteht in der Anordnung des hydraulischen Ausgleichselementes zwischen der Lagerung des Übertragungsgliedes und dem Aufnahmegehäuse bzw. dem Verstellglied.

Eine weitere vorteilhafte Ausbildung der Erfindung besteht in dem Einsatz von Permanentmagneten in den Schaltmagneten.

Eine andere Ausbildung der Erfindung bezieht sich auf eine Dämpfung der Ankerbewegung kurz vor dem Erreichen der Endlagen.

Um die Gleichgewichtslage des schwingenden Systems bei der Veränderung des Übersetzungsverhältnisses nachzuführen, kann gemäß weiterer Ausbildungen der Erfindung der Fußpunkt einer der dem schwingungsfähigen System zugeordneten Federn oder Federpakete verstellt werden.

Gemäß einer weiteren Ausbildung der Erfindung wird der magnetische Widerstand des Magnetkreises eines oder beider Arbeitsmagnete beim Wechsel der Übersetzung des Übertragungssystems und damit bei Änderung der wirksamen Federkräfte verändert, mit dem Ziel, die Zeitspanne zwischen dem Abschalten des Stromes eines Arbeitsmagneten und dem Beginn der Ankerbewegung, im folgenden Abfallzeit genannt, konstant zu halten.

Gemäß einer weiteren vorteilhaften Ausbildung der Erfindung erfolgt sowohl die Veränderung des magnetischen Widerstandes als auch die Verstellung der Übersetzung des Übertragungsgliedes und der Gleichgewichtslage des schwingenden Systems durch eine gemeinsame Vorrichtung.

Durch die Erfindung wird in vorteilhafter Weise eine Veränderung des Schalthubes der Stelleinrichtung und damit des wirksamen Öffnungsquerschnittes des Hubventils oder Flachschiebers bei weitgehender Beibehaltung der kompakten Abmessungen der Stelleinrichtung erreicht. Weiterhin ist im Vergleich zu der Anordnung einer Stelleinrichtung in direkter Verlängerung des Schaftes des Steuerelements eine Vergrößerung des maximalen Hubes des Steuerelementes möglich. Ein weiterer Vorteil besteht darin, daß die Stelleinrichtung innerhalb eines durch das Übertragungssystem vorgegebenen Radius um den Ventilschaft angeordnet werden kann und damit eine größere Gestaltungsfreiheit des Aufnahmegehäuses erzielt wird. Auch wird durch die Erfindung eine exakte Justierung der Gleichgewichtslage des schwingenden Systems im eingebauten Zustand ermöglicht, sowie die Nachführung der Gleichgewichtslage des schwingenden Systems bei Veränderung des Übersetzungsverhältnisses des Übertragungssystems. Durch die Veränderung des magnetischen Widerstandes des Magnetkreises ist die Einstellung konstanter Abfallzeiten des Ankers bei unterschiedlichen Übersetzungsverhältnissen des Übertragungssystems möglich. Weiterhin ist in vorteilhafter Weise eine Kompensation der im Betrieb aufgrund von Wärmedehnung und Verschleiß auftretenden Längenänderungen der bewegten Bauteile durch ein hydraulisches Ausgleichselement möglich, dessen Position in der Stellvorrichtung so gewählt werden kann, daß ein negativer Einfluß auf die von Masse und Federsteifigkeit bestimmte Schaltzeit der Stellvorrichtung vermieden wird.

Ausführungsbeispiele der Erfindung werden nachfolgend anhand der Zeichnungen beschrieben.
Fig. 1 zeigt im Längsschnitt ein Ausführungsbeispiel der Vorrichrichtung gemäß der Erfindung mit einem Kipphebel als Übertragungssystem sowie einer Verstellung der Gleichgewichtslage des schwingenden Systems durch Verlagerung eines Federfußpunktes und der Veränderung des magnetischen Widerstandes des Öffnet-Magneten. Weiterhin ist ein hydraulisches Ventilspielausgleichselement sowie eine Endlagendämpfung des Ankers dargestellt.
Fig. 2 zeigt im Längsschnitt ein Ausführungsbeispiel der Vorrichrichtung mit einem hydraulischen Übertragungssystem.
Fig. 3, 4 und 5 zeigen in Seitenansicht bzw. Aufsicht Ausführungsbeispiele mit zwei betätigten Ventilen pro Stelleinrichtung gemäß der Erfindung.
Fig. 6, 7 und 8 zeigen im Schnitt bevorzugte Ausbildungen von Vorrichtungen zur Einstellung der Gleichgewichtslage des schwingenden Systems gemäß der Erfindung.
Fig. 9, 10 und 11 zeigen weitere vorteilhafte Anordnungen des hydraulischen Ausgleichselementes gemäß der Erfindung.
Fig. 12 zeigt eine Anordnung von Stelleinrichtung, Übertragungsglied und Steuerelement bei der die Kraftübertragung mit Hilfe einer Stößelstange erfolgt.

Figur 1 zeigt beispielhaft eine elektromagnetisch arbeitende Stelleinrichtung mit Elektromagneten 1 und 2, Wicklungen 3 und 4 sowie Anker 5. Die Elektromagneten 1 und 2 sind durch einen Deckel 6 sowie unter Zwischenschaltung eines Hubringes 7 fest in Gehäuse 8 eingespannt. Der Anker 5 ist in einer Hülse 53 geführt und betätigt über einen Kipphebel 10 ein Ventil 12. Druckfedern 13, 14 und 50 bilden unter Berücksichtigung des Übersetzungsverhältnisses des Kipphebels 10 mit dem Anker 5, dem Kipphebel 10 und dem Ventil 12 das schwingende System. Die Feder 14 ist über einen Federteller 17 am Schaft des Ventils 12 abgestützt. Die Bewegung des Ankers 5 wird nahe der Polfläche des Magneten 2 durch Verdichten von Luft verzögert. Zu diesem Zweck ist der Hubring 7 derart mit Absätzen versehen, daß vor dem Auftreffen des Ankers 5 auf der Polfläche der Abströmquerschnitt 58 zwischen dem Anker 5 und dem Hubring 7 verringert wird.

Der Kipphebel 10 ist über ein hydraulisches Längenausgleichselement 51 in Verstellglied 52 abgestützt. Bei geschlossenem Ventil 12 stützt sich die wirkende Kraft der vorgespannten Druckfeder 14 über den Federteller 17, den Schaft des Ventils 12 und den Ventilteller 15 am Ventilsitz 16 ab. Der Anker 5 liegt am Schaltmagneten 2 an, und zwar mit einer Haltekraft, die größer ist als die Kraft der vorgespannten Druckfeder 13 abzüglich der Kraft der Feder 50. Damit ist der Kipphebel 10 kraftfrei, so daß das eingesetzte hydraulische Ausgleichselement 51 die auftretende Längenängerung kompensieren kann und damit sicherstellt, daß bei Auflage des Ankers 5 an der Polfläche des Elektromagneten 2 der Ventilteller 15 im Ventilsitz 16 anliegt.

Eine im Verstellglied 52 an einer schiefen Ebene 54 abgestützte weichmagnetische Büchse 55 verändert bei Betätigung des Verstellgliedes 52 die Vorspannung der Feder 50 und korrigiert so die Gleichgewichtslage des schwingenden Systems. Weiterhin enthält die weichmagnetische Büchse 55 eine ringförmige Aussparung 56, die bei Bewegung der Büchse 55 relativ zu einem im Magneten 1 angeordneten, magnetisch nichtpermeablen Ring 57 verschoben wird. Je nach Position der weichmagnetischen Büchse 55 ergibt sich so ein unterschiedlicher magnetischer Widerstand im Magnetkreis des Magneten 1.

Zur Vergrößerung des Hubes des Ventils 12 wird das Verstellglied 52 nach links bewegt. Damit verkürzt sich der Hebelarm l₁, und der Hebelarm l₂ wird verlängert. Dadurch vergrößern sich sowohl die am Anker 5 wirkende Vorspannkraft der Feder 14 als auch deren auf die Ankerseite reduzierte Federsteifigkeit. Um die daraus folgende Verschiebung der Gleichgewichtslage des schwingenden Systems zu kompensieren, wird die Vorspannkraft der Feder 50 durch die Bewegung der Büchse 55 verringert. Die bei steigendem Hub zunehmenden Haltekräfte am Öffnet-Magneten 1 werden durch Verringerung des magnetischen Widerstandes im Magneten 1 ausgeglichen, so daß der benötigte Haltestrom sowie die Abfallzeit des Ankers konstant bleiben. Diese Veränderung wird ebenfalls durch die Bewegung der Büchse 55 bewirkt. Der Vorgang erfolgt bei Verkleinerung des Hubes sinngemäß.

Figur 2 zeigt eine elektromagnetisch arbeitende Stelleinrichtung mit einem hydraulischen Übertragungssystem, bestehend aus den Elektromagneten 1 und 2, dem Anker 5, dem Ventil 12 und den Federn 13, 14 und 50. Der Anker 5 verdrängt bei seiner Bewegung Öl aus einem Raum 60, der sich in Deckel 63 der Stelleinrichtung befindet, durch Leitung 61 in Zylinder 62. Im Zylinder 62 ist ein dreigeteilter Kolben vorhanden, bestehend aus Pilz 64 und Buchsen 65 und 66. Diese haben am Umfang je eine Bohrung 67 bzw. 68, ebenso der Zylinder 62. Die Bohrungen aller drei Bauteile fluchten bei geschlossener Position des Ventils 12. Verstellglied 69 verfügt an seinem Ende über einen stiftförmigen Ansatz 70, der in einer Bohrung 71 des Zylinders 62 geführt ist und bei Verschiebung des Verstellgliedes 69 in die Bohrungen 67 und 68 greifen kann. Damit können die Buchsen 65 bzw. 66 arretiert werden. Das Übersetzungsverhältnis ergibt sich aus dem Verhältnis der Durchmesser der wirkenden Zylinder d1 zu d2, d3 bzw. d4. Weiterhin verfügt das Verstellglied 69 über eine schiefe Ebene 73, die über eine Büchse 74 und einen Federteller 75 die Vorspannung der Feder 50 verstellt und so die Gleichgewichtslage des schwingenden Systems nachführt.

Figuren 3 und 4 zeigen eine Anordnung von 2 Kipphebeln 20 und 21 zur Betätigung zweier Ventile oder Schieber 22 bzw. 23.

Figur 5 zeigt eine Anordnung zur Betätigung zweier Ventile oder Schieber mittels eines gemeinsamen Kipphebels 26. Damit ist eine Betätigung zweier oder auch mehrerer Ventile oder Schieber mit einem geringen Ventilabstand möglich.

Figur 6 zeigt eine Vorrichtung zur Einstellung der Gleichgewichtslage des schwingenden Systems. Dabei wird die Lage des Fußpunktes der Feder 13 über zwei Bauteile 27 und 28 mit Keilflächen verstellt. Das Bauteil 27 ist in einer Bohrung 29 des Gehäuses 8 geführt. Bauteil 28 liegt auf dem ebenen Boden 30 der Bohrung 29 auf und enthält eine radiale Gewindebohrung 31. Ein Bolzen 32 ist im Gehäuse 8 durch einen Anschlag 33 in seiner axialen Verschiebung arretiert und bewegt bei Drehung das Bauteil 28 in Richtung der Bolzenlängsachse. Die Vorrichtung ist selbsthemmend.

Figur 7 zeigt eine Vorrichtung zur Einstellung der Gleichgewichtslage entsprechend der vorher beschriebenen Art, wobei hier jedoch eine Schraube 34 mit keilförmig angeschrägter Fläche 35 das Gegenstück zu Bauteil 27 bildet. Bei dieser Ausführung liegen sich die Keilflächen jedoch nur an einer genau definierten Position pro Umdrehung der Schraube 34 gegenüber, so daß eine Einstellung der Gleichgewichtslage in diskreten Schritten erfolgt. Die beschriebene Vorrichtung ist selbsthemmend.

Figur 8 zeigt eine Vorrichtung zur Verstellung der Gleichgewichtslage, die in einer Achse parallel zur Längsachse 85 der Stelleinrichtung zugänglich ist. Ein Hebel 36 liegt auf einem Widerlager 37 auf und wird durch eine Einstellschraube 38, die sich im Gehäuse 8 abstützt, positioniert. Das andere Ende des Einstellhebels 36 wirkt über einen geführten Stift 39 auf Federunterlage 40. Die beschriebene Vorrichtung ist bei entsprechender Wahl der Gewindesteigung der Schraube 38 selbsthemmend.

Figur 9 zeigt eine weitere mögliche Anordnung eines hydraulischen Ausgleichselementes 76 zwischen dem Gehäuse 8 und dem der Schließt-Position zugeordneten Magneten 2 einer elektromagnetischen Stelleinrichtung. Bei Anliegen des Ankers 5 am Magneten 2 kann die axial verschiebbare Baugruppe, bestehend aus den Magneten 1 und 2 sowie dem Hubring 7, durch die Kraft einer im Ausgleichselement 76 wirkenden Druckfeder den Kraftschluß zwischen Anker 5, Kipphebel 10 und Ventil herstellen.

In Figur 10 und 11 sind weitere mögliche Anordnungen des Ausgleichselementes am Kipphebel 10 dargestellt.

Figur 12 zeigt eine mögliche Anordnung von Stelleinheit 43, Übertragungsglied 10 und Steuerelement 12, wobei die Kraftübertragung über eine Stößelstange 44 geschieht.

## Patentansprüche

1. Elektromagnetisch arbeitende Stelleinrichtung für wenigstens ein oszillierend bewegbares Steuerelement (12) für Verdrängungsmaschinen, insbesondere Flachschieber und Hubventile, mit zwei Schlat-Elektromagneten (1, 2), welche der geöffneten und der geschlossenen Schaltposition des wenigstens einen Steuerelements (12) entsprechen, mit einem zwischen den beiden Schalt-Elektromagneten (1, 2) angeordneten, die Lage des Steuerelements (12) bestimmenden Anker (5), und mit einem Federsystem (13, 14, 50) zur oszillierenden Kraftübertragung auf den Anker (5) zwischen den Schaltpositionen, welches so bemessen ist, daß der Ort der Gleichgewichtslage des Ankers (5) zwischen den beiden Schaltpositionen liegt, gekennzeichnet durch ein mit dem Anker (5) und dem wenigstens einen Steuerelement (12) zusammenwirkendes variables Kraftübertragungssystem (10, 52), durch das der Anker (5) das wenigstens eine Steuerelement (12) über Mittel (52, 54, 69, 73) zur Änderung des Übertragungsverhältnisses hin- und herschaltet, wobei das Übertragungssystem so mit dem aus dem Federsystem (13, 14, 50), dem Anker (5) und dem Steuerelement (12) bestehenden schwingungsfähigen System verbunden ist, daß die Gleichgewichtslage des Ankers (5) verstellbar ist, durch eine gemeinsame Vorrichtung (52) zur gleichzeitigen Verändrung des Übersetzungsverhältnisses und des magnetischen Widerstandes (55, 56, 57) im Magnetkreis eines oder beider Arbeitsmagnete (1, 2) zur Einstellung der Abfallzeiten des Ankers (5), und zur Anpassung der Gleichgewichstlage des schwingenden Systems an die neuen Federkräfte durch Änderung der Lage eines oder mehrerer Federfußpunkte.

2. Stelleinrichtung nach Anspruch 1, dadurch gekennzeichnet, daß das Übertragungssystem ein mechanisch übersetzendes Getriebe (10, 51, 52) ist.

3. Stelleinrichtung nach Anspruch 1 oder 2, dadurch gekennzeichnet, daß das Übertragungssystem ein mechanisches, Druckkräfte übertragendes Bauteil, insbesondere eine Stößelstange (44), enthält.

4. Stelleinrichtung nach Anspruch 1, dadurch gekennzeichnet, daß das Übertragungssystem ein hydraulisch übersetzendes Getriebe (60-71) ist.

5. Stelleinrichtung nach einem der Ansprüche 1-4, dadurch gekennzeichnet, daß beiderseits des Übertragungssystems das Federsystem auf mehrere Federn (13, 50 und 14) aufgeteilt ist.

6. Stelleinrichtung nach Anspruch 5, dadurch gekennzeichnet, daß die beiderseits des Übertragungssystems angeordneten Federn (13, 50 und 14) aus mehreren Einzelfedern verschiedener Steifigkeit bestehen.

7. Stelleinrichtung nach einem der Ansprüche 1 bis 6, dadurch gekennzeichnet, daß je ein Übertragungssystem (26) mit mehreren Steuerelementen zusammenwirkt.

8. Stelleinrichtung nach Anspruch 1, dadurch gekennzeichnet, daß die Gleichgewichtslage über zwei zueinander verschiebbare Keilflächen (27, 28) verstellbar ist.

9. Stelleinrichtung nach Anspruch 8, dadurch gekennzeichnet, daß die Keilflächen (27, 28) über ein Gewinde (32) gegeneinander verschiebbar sind.

10. Stelleinrichtung nach Anspruch 8 oder 9, dadurch gekennzeichnet, daß eine der Keilflächen (35) fest mit dem beweglichen Teil des Gewindes (34) verbunden ist.

11. Stelleinrichtung nach Anspruch 1, dadurch gekennzeichnet, daß die Gleichgewichtslage über ein Übertragungsglied in Form eines Kipp- oder Schlepphebels (36) verstellbar ist.

12. Stelleinrichtung nach einem der Ansprüche 1 bis 7, gekennzeichnet durch wenigstens ein Ventilspielausgleichselement (51) zum Ausgleich des durch das Übertragungssystem verursachten oder an ihm auftretenden Spiels.

13. Stelleinrichtung nach Anspruch 12, dadurch gekennzeichnet, daß das Ventilspielausgleichselement (51, 76) entweder auf der Seite des Steuerelements oder magnetseitig im Übertragungssystem angeordnet ist.

14. Stelleinrichtung nach Anspruch 12, dadurch gekennzeichnet, daß das Ventilspielausgleichselement (76) zwischen der Lagerung des Übertragungssystems und dem feststehenden Gehäuse (8) angeordnet ist.

15. Stelleinrichtung nach Anspruch 12, dadurch gekennzeichnet, daß das Ventilspielausgleichselement (76) zwischen Schließt-Magnet (2) und Gehäuse (8) angeordnet ist.

16. Stelleinrichtung nach einem der Ansprüche 1 bis 15, dadurch gekennzeichnet, daß in einem oder in beiden Schaltmagneten (1, 2) Permanentmagnete angeordnet sind.

17. Stelleinrichtung nach einem der Ansprüche 1 bis 16, dadurch gekennzeichnet, daß die Bewegung des Schaltsystems nahe der Endlagen in einer oder beiden Bewegungsrichtungen gedämpft ist (58).

## Claims

1. An electromagnetic positioning device for at least one control element (12), movable in oscillation, for displacement machines, especially flat slide valves and gate valves, comprising two switching electromagnets (1, 2) corresponding to the opened and closed switching positions of at least one control element (12), an armature (5) disposed between the two switching electromagnets (1, 2) and determining the position of the control element (12), and a spring system (13, 14, 50) for transmitting oscillating force to the armature (5) between the switching positions and dimensioned so that the equilibrium position of the armature (5) lies between the two switching positions, characterised by a variable force transmission system (10, 52) which co-operates with the armature (5) and with the at least one control element (12), enabling the armature (5) to move the at least one control element (12) in reciprocation via means (52, 54, 69, 73) for altering the transmission ratio, the transmission system being connected to the oscillating system comprising the spring system (13, 14, 50), the armature (5) and the control element (12) so that the equilibrium position of the armature (5) is adjustable by a common device (52) for simultaneously varying the transmission ratio and the reluctance (55, 56, 57) in the magnetic circuit of one or more working magnets (1, 2) for adjusting the drop-out times of the armature (5) and for adjusting the equilibrium position of the oscillating system to the new spring forces by altering the position of one or more spring feet.

2. A positioning device according to claim 1, characterised in that the transmission system is a mechanical gear unit (10, 51, 52).

3. A positioning device according to claim 1 or 2, characterised in that the transmission system contains a mechanical component, preferably a push rod (44), for transmitting compressive forces.

4. A positioning device according to claim 1, characterised in that the transmission system is a hydraulic gear unit (60 - 71).

5. A positioning device according to any of claims 1 to 4, characterised in that, on both sides of the transmission system, the spring system is divided into a number of springs (13, 50 and 14).

6. A positioning device according to claim 5, characterised in that the springs (13, 50 and 14) disposed on each side of the transmission system comprise a number of individual springs varying in stiffness.

7. A positioning device according to any of claims 1 to 6, characterised in that each transmission system (26) co-operates with a number of control elements.

8. A positioning device according to claim 1, characterised in that the equilibrium position is adjustable via two wedge surfaces (27, 28) movable relatively to one another.

9. A positioning device according to claim 8, characterised in that the wedge surfaces (27, 28) are movable relatively to one another via a screw thread (32).

10. A positioning device according to claim 8 or 9, characterised in that one of the wedge surfaces (35) is permanently connected to the movable part of the thread (34).

11. A positioning device according to claim 1, characterised in that the equilibrium position is adjustable via a transmission element in the form of a rocker arm or drag lever (36).

12. A positioning device according to any of claims 1 to 7, characterised by at least one valve clearance-compensating element (51) for compensating the clearance caused by, or occurring at, the transmission system.

13. A positioning device according to claim 12, characterised in that the valve clearance-compensating element (51, 76) is disposed in the transmission system either on the side of the control element or on the magnet side.

14. A positioning device according to claim 12, characterised in that the valve clearance-compensating element (76) is disposed between the bearing of the transmission system and the stationary casing (8).

15. A positioning device according to claim 12, characterised in that the valve clearance-adjusting element (76) is disposed between the closed-position magnet (2) and the casing (8).

16. A positioning device according to any of claims 1 to 15, characterised in that permanent magnets are disposed in one or both switching magnets (1, 2).

17. A positioning device according to any of claims 1 to 16, characterised in that the motion of the switching system is damped (58) near the end positions in one or both directions of motion.

## Revendications

1. Dispositif de positionnement fonctionnant par voie électromagnétique pour au moins un élément de distribution (12) susceptible d'être animé d'un mouvement oscillant et destiné à des machines à déplacement ou volumétriques, en particulier pour tiroirs plans et soupapes à mouvements alternatifs, dispositif qui comprend deux électroaimants de commutation ou de changement de position (1, 2) correspondant à la position ouverte et à la position fermée de l'élément de distribution (12) ou des éléments de distribution, au nombre d'un au moins, qui comprend une armature (5) disposée entre les deux électroaimants de commutation (1, 2) et déterminant la position de l'élément de distribution (12), et qui comprend un système à ressort (13, 14, 50) pour la transmission oscillante de forces à l'armature (5) entre les positions de commutation, système qui est dimensionné de manière que le lieu de la position d'équilibre de l'armature (5) se trouve entre les deux positions de commutation, caractérisé par un système de transmission de forces (10, 52) variable, coopérant avec l'armature (5) et ledit élément de distribution (12), système par lequel l'armature (5) commute ledit élément de distribution (12) par l'intermédiaire de moyens (52, 54, 69, 73) pour changer le rapport de transmission, le système de transmission étant relié au système capable d'osciller constitué du système à ressort (13, 14, 50), de l'armature (5) et de l'élément de distribution (12), de manière que la position d'équilibre de l'armature (5) soit ajustable, ainsi que par un dispositif commun (52) pour la variation simultanée du rapport de transmission et de la réluctance (55, 56, 57) dans le circuit magnétique d'un ou des deux électroaimants (1, 2), en vue du réglage des temps de décollage de l'armature (5), de même que pour l'adaptation de la position d'équilibre du système oscillant aux nouvelles forces de ressort, par le changement de l'emplacement d'un ou plusieurs points d'appui de ressort.

2. Dispositif de positionnement selon la revendication 1, caractérisé en ce que le système de transmission est un mécanisme (10, 51, 52) à transmission mécanique.

3. Disposition de positionnement selon la revendication 1 ou 2, caractérisé en ce que le système de transmission comporte une pièce mécanique transmettant des efforts de pression, en particulier une tige-poussoir (44).

4. Dispositif de positionnement selon la revendication 1, caractérisé en ce que le système de transmission est un mécanisme (60-71) à transmission hydraulique.

5. Dispositif de positionnement selon une des revendications 1-4, caractérisé en ce que le système à ressort est réparti sur plusieurs ressorts (13, 50 et 14) placés des deux côtés du système de transmission.

6. Dispositif de positionnement selon la revendication 5, caractérisé en ce que les ressorts (13, 50 et 14), placés des deux côtés du système de transmission sont formés de plusieurs ressorts séparés ayant des raideurs différentes.

7. Dispositif de positionnement selon une des revendications 1 à 6, caractérisé en ce qu'un système de transmission (26) coopère chaque fois avec plusieurs éléments de distribution.

8. Dispositif de positionnement selon la revendication 1, caractérisé en ce que la position d'équilibre est ajustable au moyen de deux faces de coin (27, 28) mobiles en translation l'une par rapport à l'autre.

9. Dispositif de positionnement selon la revendication 8, caractérisé en ce que les faces de coin (27, 28) sont mutuellement déplaçables en translation à l'aide d'une liaison filetée (32).

10. Dispositif de positionnement selon la revendication 8 ou 9, caractérisé en ce que l'une des faces de coin (35) est reliée fixe à la partie mobile de la liaison filetée (34).

11. Dispositif de positionnement selon la revendication 1, caractérisé en ce que la position d'équilibre est ajustable par un organe de transmission sous la forme d'un culbuteur ou d'un levier d'entraînement (36).

12. Dispositif de positionnement selon une des revendications 1 à 7, caractérise par au moins un élément (51) de compensation de jeu de soupape pour compenser le jeu provoqué par le système de transmission ou se produisant sur ce système.

13. Dispositif de positionnement selon la revendication 12, caractérisé en ce que l'élément (51, 76) de compensation de jeu de soupape est disposé soit du côté de l'élément de distribution soit du côté de l'électroaimant dans le système de transmission.

14. Dispositif de positionnement selon la revendication 12, caractérisé en ce que l'élément (76) de compensation de jeu est placé entre le montage du système de transmission et le carter (8) fixe.

15. Dispositif de positionnement selon la revendication 12, caractérisé en ce que l'élément (76) de compensation de jeu est placé entre l'électroaimant de fermeture (2) et le carter (8).

16. Dispositif de positionnement selon une des revendications 1 à 15, caractérisé en ce que des aimants permanents sont disposés dans l'un ou dans les deux électroaimants (1, 2).

17. Dispositif de positionnement selon une des revendications 1 à 16, caractérisé en ce que le mouvement du système de communication est amorti près des positions extrêmes, dans l'une ou dans les deux directions de mouvement (58).
